# EUROPÄISCHE PATENTANMELDUNG

(11) **EP 4 495 528 A1**
(43) Veröffentlichungstag der Anmeldung: **22.01.2025**
(21) Anmeldenummer: 24189083.9
(22) Anmeldetag: 17.07.2024
(51) Int. Cl.: F28C 1/00

(54) **AUFLAGE FÜR EINEN TRAGBALKEN EINES KÜHLTURMS**

(30) Priorität: 20.07.2023 DE 102023119246
(71) Anmelder: Hewitech GmbH & Co. KG, 48607 Ochtrup (DE)
(72) Erfinder: Dirkskötter, Frank, 48607 Ochtrup (DE)
(74) Vertreter: dompatent von Kreisler Selting Werner - Partnerschaft von Patent- und Rechtsanwälten mbB

(57) **Zusammenfassung**

Die Auflage (18) für einen Tragbalken (14) eines Kühlturms (10) zum Tragen von Einbaupaketen (20) aus Gittern- oder Folienmatten (22) für die Kühlung eines Nutzfluids, wie z.B. Wasserdampf, durch ein Arbeitsfluid, wie z.B. versprühtes Wasser, ist versehen mit einer Gitterplatte (16) mit einer Oberseite zum Tragen von Einbaupaketen (20) und mit einer Unterseite, wobei die Gitterplatte (16) an ihrer Unterseite abstehende Umgreifvorsprünge (28) aufweist mit einem Zwischenraum zwischen diesen zur Aufnahme eines Tragbalkens (14) unter Anordnung der Umgreifvorsprünge (28) beidseitig des Tragbalkens (14).

## Beschreibung

Die Erfindung betrifft eine Auflage für einen Tragbalken zum Tragen von strukturierten Packungen bzw. Einbaupaketen für z.B. die Kühlung in Kühltürmen, für Gaswäscher und für die Wasser-, insbesondere Abwasserbehandlung (u.a. Tropfkörper und getauchte Festbetten).

Kühltürme, insbesondere solche von Kraftwerken und u.a. für die industrielle Kühlung, dienen der Kühlung des Kühlwassers, welches seinerseits zur Kühlung der verschiedensten Komponenten und Anlagenteile dient. Zur Verbesserung des Kühlungseffekts weisen Kühltürme Einbaupakete aus Gitter- oder Folienmatten auf, die typischerweise im Gegenstromprinzip für eine verbesserte Kühlung des Wasserdampfes führen. Die Einbaupakete werden typischerweise bei hochkant ausgerichteten Gitter- oder Folienmatten auf Tragbalken innerhalb des Kühlturms gelagert.

In WO-A-2018/144857 ist ein Kühlturm mit Tragbalken und einer Auflage zum Tragen von Einbaupaketen aus Gitter- oder Folienmatten für die Kühlung eines Nutzfluids durch ein Arbeitsfluid bekannt, wobei die Auflage eine Gitterplatte mit einer Oberseite zum Tragen von Einbaupaketen und mit einer Unterseite aufweist.

US-A-3 216 165 zeigt einen Hohlbodenaufbau für ein Schienenfahrzeug, der mehrere Bodenplatten aufweist, von denen jede auf mehreren parallel zueinander verlaufenden Tragbalken aufliegt.

DE-T-693 19 761 beschreibt einen Bodenaufbau für z.B. einen Kühlturm. Aufgabe der Erfindung ist es, die Lagerung von strukturierten Packungen bzw. von Einbaupaketen in z.B. Kühltürmen, Gaswäschern und im Abwasserbereich weiter zu verbessern.

Zur Lösung dieser Aufgabe wird mit der Erfindung eine Auflage vorgeschlagen für einen Tragbalken z.B. eines Kühlturms, eines Gaswäschers oder eines Festbetts bei der Wasserbehandlung zum Tragen von Einbaupaketen aus Gittern- oder Folienmatten für die Kühlung und Behandlung eines Nutzfluids, wie z.B. Wasserdampf, durch ein Arbeitsfluid, wie z.B. versprühtes Wasser, wobei die Auflage versehen ist mit
- einer Gitterplatte mit einer Oberseite zum Tragen von Einbaupaketen und mit einer Unterseite,
- wobei die Gitterplatte an ihrer Unterseite abstehende Umgreifvorsprünge aufweist mit einem Zwischenraum zwischen diesen zur Aufnahme eines insbesondere einzelnen Tragbalkens unter Anordnung der Umgreifvorsprünge beidseitig des Tragbalkens.

Die Erfindung wird nachfolgend anhand ihrer Anwendung in einem Kühlturm beschrieben.

Erfindungsgemäß wird als Auflage eine Gitterplatte eingesetzt, die typischerweise zwei Gruppen von rechtwinklig zueinander verlaufenden Gitterstreben, vorzugsweise in Form von hochkant verlaufenden Gitterstrebenstreifen aufweist. Die Oberseite einer derartigen Gitterplatte dient zum Tragen eines Einbaupakets, das sich teilweise auf der Gitterplatte abstützt.

Die Unterseite der Gitterplatte ist mit abstehenden Umgreifvorsprüngen versehen, zwischen denen sich ein Zwischenraum bildet, der der Aufnahme eines Tragbalkens dient. Die Umgreifvorsprünge befinden sich dabei beidseitig des Tragbalkens und möglichst nahe an diesem, wobei sie bevorzugt den Tragbalken beidseitig kontaktieren. Hierdurch entsteht eine vergrößerte Auflagefläche an den Tragbalken. Die auf zwei benachbarte Tragbalken aufgesetzten Gitterplatten überspannen nicht notwendigerweise den gesamten Bereich zwischen den beiden Tragbalken; vielmehr verbleibt vorzugsweise zwischen den einander zugewandten Rändern der auf zwei benachbarten Tragbalken aufliegenden Gitterplatten noch ein Freiraum. Die Einbaupakete "überspannen" dabei diesen Freiraum.

In zweckmäßiger Ausgestaltung der Erfindung kann vorgesehen sein, dass die Umgreifvorsprünge als über die Unterseite der Gitterplatte abschnittsweise oder durchgängig verlängerte Gitterstreben ausgebildet sind.

In weiterer zweckmäßiger Ausgestaltung der Erfindung kann vorgesehen sein, dass die Umgreifvorsprünge durch knotenblechartige Verbindungen mit den Gitterstreben verbunden und somit verstärkt sind.

In weiterer zweckmäßiger Ausgestaltung der Erfindung kann vorgesehen sein, dass die Gitterplatte Kunststoff aufweist.

In weiterer zweckmäßiger Ausgestaltung der Erfindung kann vorgesehen sein, dass die Gitterplatte rechtwinklig zueinander verlaufende Gitterstreben aufweist.

In weiterer zweckmäßiger Ausgestaltung der Erfindung kann vorgesehen sein, dass die Gitterplatte einen glasfaserverstärkten Kunststoff aufweist.

In weiterer zweckmäßiger Ausgestaltung der Erfindung kann vorgesehen sein, dass die Gitterplatte als Profilkörper ausgebildet ist.

In weiterer zweckmäßiger Ausgestaltung der Erfindung kann vorgesehen sein, dass die Umgreifvorsprünge von der Unterseite der Gitterplatte mit dieser verclipst werden oder einteilig mit dieser ausgebildet sind.

Die Erfindung wird nachfolgend anhand eines Ausführungsbeispiels und unter Bezugnahme auf die Zeichnung näher erläutert. Im Einzelnen zeigen dabei:
- Fig. 1: schematisch den Aufbau eines Kühlturms in seinem Inneren und
- Fig. 2: verschiedene Ansichten auf eine Gitterplatte.

Fig. 1 zeigt schematisch den internen Aufbau eines Kühlturms 10, der über ein Gestell 12 oberhalb eines (nicht gezeigten) Sumpfes angeordnet ist. Im unteren Bereich des Kühlturms 10 befinden sich in diesem parallel zueinander verlaufende Tragbalken 14. Auf diesen Tragbalken 14 sind Gitterplatten 16 angeordnet, die für eine Vergrößerung der Auflage 18 für die bei 20 angedeuteten Einbaupakete aus Gitter- oder Folienmatten 22 aufliegen.

Fig. 2 zeigt verschiedene Ansichten der Gitterplatte 16. Diese weist eine Oberseite 24 als Auflage für die Einbaupakete 20 und eine Unterseite 26 auf. Von der Unterseite 26 stehen Umgreifvorsprünge 28 ab, die in diesem Ausführungsbeispiel als Verlängerung zweier mittlerer Gitterstreben 30 ausgebildet sind. Zwischen diesen Umgreifvorsprüngen befindet sich ein Zwischenraum 32, der der Aufnahme eines Tragbalkens 14 dient. Die beiden Umgreifvorsprünge 28 befinden sich dann beidseitig des Tragbalkens 14 und insbesondere unter Kontakt mit den Seitenflächen des Tragbalkens 14.

Durch dreieckförmige knotenblechartige Versteifungsausbildungen 34 zwischen der Unterseite 26 der Gitterplatte 16 und den Außenseiten der Umgreifvorsprünge 28 werden diese stabilisiert.

Wasserdampf von unten in den Kühlturm 10 eingebrachtes Kühlwasser steigt auf; von oben wird versprühtes Wasser eingebracht (nicht gezeigt) und läuft unter Oberflächenvergrößerung innerhalb der Einbaupakete 20 an den Gitter- bzw. Folienmatten 22 herunter, wo es zur Kühlung des Wasserdampfs mit diesem in Kontakt kommt.

Unter einem Tragbalken im Sinne der Erfindung werden auch Stützfüße verstanden, die längs einer Reihe in Flucht aufeinanderfolgend angeordnet sind. Die Umgreifvorsprünge umgreifen dabei die Stützfüße an zwei gegenüberliegenden Seiten oder aber auch allseitig.

### BEZUGSZEICHENLISTE

- 10: Kühlturm
- 12: Gestell
- 14: Tragbalken
- 16: Gitterplatte
- 18: Auflage
- 20: Einbaupakete
- 22: Gitter- oder Folienmatte
- 24: Oberseite
- 26: Unterseite
- 28: Umgreifvorsprünge
- 30: Gitterstreben
- 32: Zwischenraum
- 34: Versteifungsausbildung

## Patentansprüche

1. Auflage für einen Tragbalken z.B. eines Kühlturms zum Tragen von Einbaupaketen aus Gittern- oder Folienmatten für die Kühlung eines Nutzfluids, wie z.B. Wasserdampf, durch ein Arbeitsfluid, wie z.B. versprühtes Wasser, mit
- einer Gitterplatte (16) mit einer Oberseite zum Tragen von Einbaupaketen (20) und mit einer Unterseite,
- wobei die Gitterplatte (16) an ihrer Unterseite abstehende Umgreifvorsprünge (28) aufweist mit einem Zwischenraum zwischen diesen zur Aufnahme eines insbesondere einzelnen Tragbalkens (14) unter Anordnung der Umgreifvorsprünge (28) beidseitig des Tragbalkens (14).

2. Auflage nach Anspruch 1, **dadurch gekennzeichnet, dass** die Umgreifvorsprünge (28) als über die Unterseite der Gitterplatte (16) abschnittsweise oder durchgängig verlängerte Gitterstreben ausgebildet sind.

3. Auflage nach Anspruch 1 oder 2, **dadurch gekennzeichnet, dass** die Umgreifvorsprünge (28) durch knotenblechartige Verbindungen mit den Gitterstreben verbunden und somit verstärkt sind.

4. Auflage nach einem der Ansprüche 1 bis 3, **dadurch gekennzeichnet, dass** die Gitterplatte (16) Kunststoff aufweist.

5. Auflage nach einem der Ansprüche 1 bis 4, **dadurch gekennzeichnet, dass** die Gitterplatte (16) rechtwinklig zueinander verlaufende Gitterstreben aufweist.

6. Auflage nach einem der Ansprüche 1 bis 5, **dadurch gekennzeichnet, dass** die Gitterplatte (16) einen glasfaserverstärkten Kunststoff aufweist.

7. Auflage nach einem der Ansprüche 1 bis 6, **dadurch gekennzeichnet, dass** die Gitterplatte (16) als Profilkörper ausgebildet ist.

8. Auflage nach einem der Ansprüche 1 bis 7, **dadurch gekennzeichnet, dass** die Umgreifvorsprünge (28) an der Unterseite der Gitterplatte (16) mit dieser verclipst sind oder einteilig mit dieser ausgebildet sind.
